# EUROPÄISCHE PATENTSCHRIFT

(11) **EP 1 333 135 B1**
(45) Veröffentlichungstag und Bekanntmachung des Hinweises auf die Patenterteilung: **02.07.2008**
(21) Anmeldenummer: 02002424.6
(22) Anmeldetag: 01.02.2002
(51) Int. Cl.: E05B 27/06

(54) **Schliesszylinder**
Lock cylinder
Serrure cylindrique

(43) Veröffentlichungstag der Anmeldung: 06.08.2003
(73) Patentinhaber: Jul. Niederdrenk GmbH & Co. KG, 42553 Velbert (DE)
(72) Erfinder: Kemmann, Peter, 42549 Velbert (DE)
(74) Vertreter: Beyer, Rudi

(56) Entgegenhaltungen:
- EP-A- 0 982 452
- EP-A- 1 132 553
- CH-A- 651 350
- DE-A- 3 736 129
- FR-A- 1 481 530
- US-A- 5 809 816

## Beschreibung

Die Erfindung betrifft einen Schließzylinder mit Stiftzuhaltung, mit einem Zylindergehäuse, das eine kreiszylindrische, in Längsachsrichtung verlaufende Bohrung aufweist, in der ein in einem zu seiner Längsachse orthogonal geführten Querschnitt kreiszylindrischer Kern mit einem Schlüsselkanal durch einen Flachschlüssel drehbar angeordnet ist, mit mindestens zwei Paaren von Zuhaltungsstiften, die jeweils aus einem durch eine Druckfeder in Richtung auf den Kern belasteten Gehäusestift und aus einem jeweils dazu koaxial angeordneten Kernstift bestehen, wobei die Paare von Kern- und Gehäusestiften von dem Flachschlüssel in Entriegelungsstellung auf eine zwischen der Außenmantelfläche des Kerns und der den Kern aufnehmenden Bohrung des Zylindergehäuses vorgesehenen Schnittstelle in Entriegelungsstellung (Offenstellung) steuerbar sind, wobei der Flachschlüssel variierbare Schlüsselvertiefungen zum Steuern der aus Gehäusestift und Kernstift bestehenden federbelasteten Zuhaltungen aufweist und mindestens zwei Kernstifte unter einem spitzen Winkel zur Mittellinie des Flachschlüssels angeordnet sind, wobei diese mindestens zwei Kernstifte mit ihren zugeordneten Gehäusestiften um 180° versetzt sowie mit ihren Längsachsen parallel zueinander verlaufend und durch den Flachschlüssel gegenläufig in Offenstellung steuerbar sind und die Längsachse wenigstens eines der Kernstifte die durch die Mitte des Schlüsselkanals und durch die Kernlängsachse verlaufende Mittellinie außerhalb der Kernlängsachse unter einem spitzen Winkel schneiden.

Schließzylinder der vorausgesetzten Gattung sind durch die FR 1 481 530 A vorbekannt.

Weitere Schließzylinder sind aus der DE 37 36 129 C2 und der inhaltsgleichen EP 0 313 864 B1 vorbekannt. Sowohl bei diesen Druckschriften als auch bei anderen Schließsystemen mit Mehrfachzuhaltungsreihen sind diese zur Kernlängsachse, also zur Kernmitte, horizontal angeordnet oder stehen parallel im rechten Winkel dazu und schneiden auch die Kernlängsachse.

Derartige Schließzylinder sind auch aus folgenden Druckschriften vorbekannt: Prospektblatt der WILKA Schließtechnik GmbH "Technik auf höchstem Niveau - Das vertikale Wendeschlüssel-System von WILKA"; "Sicherheits-Schlösser, Schließanlagen, Elektronische Alarmsysteme - Faktoren der Sicherheit", Prospekt der Dom Sicherheitstechnik GmbH & Co. KG; "KESO, ...für Ihre Sicherheit die beste Lösung", Prospekt KESO AG Präzisionsschlossfabrik; "Das einzige Schließsystem mit Schweizer Patentschutz bis 1995", Kaba Star, Prospekt der Generalvertretung für die Bundesrepublik Deutschland, Häfele.

Besonders Schließzylinder nach der DE 37 36 129 C2 und der EP 0 313 864 B1 besitzen bereits einen hohen Sicherheitsstandard.

Aus der CH 651 350 A ist ein Zylinderschloss mit einem Wendeschlüssel vorbekannt, der in einen drehbaren Zylinderkern einführbar ist und der zwei identische Gruppen von Vertiefungen aufweist, wobei radial verschiebbare, federbelastete Kernstifte im Zylinderkern angeordnet sind und in die Vertiefungen der jeweils bei einer gegebenen Einsteckposition des Schlüssels für die Schließpermutationen wirksamen Gruppe von Vertiefungen einrastbar sind, und wobei mindestens eine der Vertiefungen jeder Gruppe als Stufenbohrung ausgebildet ist. Es ist mindestens ein federbelasteter, im Zylinderkern radial verschiebbarer Kontrollstift vorgesehen, welcher in die Stufenbohrung der jeweils die Permutation nicht beeinflussenden Gruppe von Vertiefungen einrastbar ist. Jede Gruppe von Vertiefungen weist mehrere Stufenbohrungen auf, die paarweise gleich ausgebildet sind, wobei die Köpfe der den Stufenbohrungspaaren zugeordneten Paare von Zuhalte- bzw. Kontrollstiften unterschiedlich ausgebildet sind. Die Köpfe der unterschiedlichen Paare von Stiften dringen verschieden tief in die Stufenbohrungen ein. Jede Gruppe weist neben Normalbohrungen Stufenbohrungen auf, die paarweise gleich ausgebildet sind. Derartige Stufenbohrungen seien schwierig zu kopieren, da für jede Bohrung ein eigenes Bohrwerkzeug angefertigt werden muss, dessen Kopf den jeweiligen Steuerflächen angepasst ist. Dadurch werde eine unbefugte Schlüsselnachfertigung erschwert.

Die EP 982 452 A zeigt ebenfalls ein Zylinderschloss mit einem Flachschlüssel, bei dem ebenfalls ein Abtasten der Gehäusestifte und der Kernstifte durch Einstecken eines Einbruchwerkzeuges in den Schlüsselkanal gegeben ist.

Der Erfindung liegt die Aufgabe zugrunde, einen Schließzylinder der vorausgesetzten Gattung mit höchster Nachschließsicherheit und außerordentlicher Abtastsicherheit auszugestalten.

Die Aufgabe wird durch die Merkmale des Patentanspruches 1 gelöst.

Durch die mit dem Kern materialmäßig einstückigen Wandungsteile des Schlüsselkanals und gegebenenfalls die in diesen einmündende Bohrung zur Aufnahme des betreffenden Kernstiftes werden die Kernstiftenden zumindest teilweise endseitig in einer ein Abtasten erschwerenden Weise bei all den vorerwähnten Lösungen gegen Abtasten gesichert. Diese Wandungsteile können entsprechend den Durchdringungskurven der Bohrungen für die Kernstifte einerseits in den Schlüsselkanal andererseits gebildet sein und entsprechend die Kernstiftenden ganz oder teilweise hülsenförmig umschließen, so daß nach dem Abziehen des Flachschlüssels ein Abtasten unmöglich ist.

Bei dem erfindungsgemäßen Zylinderschloss ist es praktisch unmöglich, durch Abtasten mittels eines Einbruchwerkzeuges die Kern- und Gehäusestifte zurückzudrücken, da die in den Schlüsselkanal vorstehenden Endbereich der Kernstifte durch Gehäuseteile abgedeckt sind. Weder die sogenannte "Impressionstechnik" noch die "Picking-Methode" sind hier anwendbar, um ein mit einem derartigen Schließzylinder ausgebildetes Schloß, zum Beispiel an Wertbehältern, an Spiel- oder Warenautomaten unbefugterweise zu öffnen. War ein Abtasten schon bei einem Zylinderschloß nach der DE 37 36 129 C2 sehr erschwert, so ist dies bei einem Zylinderschloß gemäß **Patentanspruch 1** praktisch unmöglich. Hierbei sind zwei Kernstifte vorgesehen, wobei die durch Druckfedern gegen die Kernstifte belasteten Gehäusestifte um 180° versetzt sowie mit ihren Längsachsen parallel zueinander verlaufend angeordnet sind. Durch einen Flachschlüssel, der entweder als Wendeschlüssel oder als Längsrippenprofilflachschlüssel bedarfsweise ausgebildet sein kann, lassen sich die Kernstifte gegen die Federn der Gehäusestifte gegenläufig in Offenstellung steuern. Die Längsachse wenigstens eines der Kernstifte, die koaxial zu der Längsachse des zugeordneten Gehäusestiftes verläuft, schneidet eine Mittellinie, die durch die Mitte des Schlüsselkanals und durch die Kernlängsachse verläuft, und zwar außerhalb der Kernlängsachse unter einem spitzen Winkel. Es können im Bedarfsfalle beide Längsachsen der Kernstifte diese Mittellinie außerhalb der Kernlängsachse schneiden.

Bei dem abhängigen **Patentanspruch 2** schneidet die Längsachse wenigstens eines Kernstiftes die Längsachse des Kerns, während die Längsachse mindestens eines weiteren Kernstifts diese Mittellinie exzentrisch, das heißt außerhalb der Kernlängsachse, schneidet.

Der abhängige **Patentanspruch 3** unterscheidet sich dadurch, daß die beiden Längsachsen von mindestens zwei Kernstiften die besagte Mittellinie im Abstand von der Mitte des Schlüsselkanals schneiden. Die Mitte dieses Schlüsselkanals liegt somit exzentrisch zur Längsachse des drehbaren Kerns.

Bei dem abhängigen **Patentanspruch 4** sind die Abstände, mit denen die Längsachsen der Kernstifte die durch die Längsachse des Kerns und durch die Mitte des Schlüsselkanals verlaufende Linie schneiden, gleich groß.

Demgegenüber ist bei dem abhängigen **Patentanspruch 5** im Winkelbereich zu auf verschiedenen Seiten des Kerns angeordneten Kernstiften mindestens ein weiterer Kernstift mit einem federbelasteten Gehäusestift angeordnet. Selbstverständlich können auch mehrere solcher Kernstifte mit zugeordneten federbelasteten Gehäusestiften über den Umfang des Zylindergehäuses zusätzlich verteilt vorgesehen sein. Dadurch wird die Sicherheit des Schlosses abermals erheblich vergrößert.

Bei dem **Patentanspruch 6** sind mehrere Reihen von Kernstiften und zugeordneten Gehäusestiften in Längsachsrichtung des Kerns neben- und/oder hintereinander angeordnet, was zur Erhöhung der Nachschließsicherheit weiter beiträgt.

**Patentanspruch 7** beschreibt eine Ausführungsform, bei der jeweils paarweise besonders ausgestaltete Kernstifte mit zugeordneten Gehäusestiften abwechselnd auf verschiedenen Seiten des Kerns über dessen Umfang verteilt angeordnet sind.

Eine bevorzugte Ausführungsform beschreibt **Patentanspruch 8**. Daraus geht hervor, daß der Kern mit einer Ausnehmung versehen ist, durch die solche Kernstifte, deren Längsachse die Kernlängsachse im Mittelpunkt nicht mehr schneidet, allmählich aus der exzentrischen Lage bei der Öffnungsbewegung durch einen passenden Flachschlüssel in die Trennebene zwischen Kern und Bohrung des Zylindergehäuses gesteuert werden, während diese Trennebene bei zum Stand der Technik gehörenden Schließzylindern nur an dem zylindrischen Übergang von der Innenbohrung des Schloßgehäuses zur Aufnahme des rotierenden Kerns und dessen Mantelfläche liegen.

Diese Ausnehmung oder Formgebung für die "exzentrisch" angeordneten Kernstifte richtet sich einerseits nach einem sanften Schließvorgang für die Kernstifte, da die eine zweite Trennebene bildende Außenseite dieser Ausnehmung sanft in die äußere zylindrische Mantelfläche des ansonsten im Querschnitt kreisförmigen Kerns übergeht. Obwohl die Erfindung darauf nicht beschränkt ist, wird man von einer kleinen Fläche oder flachen Kurve ausgehen, die allmählich auf den äußeren Umfang des Kerns ansteigt und in dessen Außenmantelfläche sanft durch eine geschwungene Kurvenführung übergeht. Hierfür beschreibt **Patentanspruch 9** eine bevorzugte Lösung.

Bei der Ausführungsform nach **Patentanspruch 10** sind die Kernstiftreihen mit zugeordneten Gehäusestiften durch eine an dieser Seite des Kerns durchgehenden Fläche verbunden, die die jeweilige kurvenförmige Ausnehmung bilden.

Gemäß **Patentanspruch 11** können aber auch die einzelnen Ausnehmungen verschiedener Kernstifte mit Gehäusestiftreihen durch Stege voneinander getrennt sein. Diese Stege bilden an ihrer Außenseite Teilabschnitte der äußeren Mantelfläche des rotierenden Kerns.

**Patentanspruch 12** beschreibt eine weitere Ausführungsform.

Vorteilhafterweise sind die Kernstifte an ihrem dem Flachschlüssel zugekehrten Endabschnitt konisch oder ballig abgerundet ausgebildet. Dies ermöglicht einen sanften, ruckfreien Schließvorgang unter geringem Kraftaufwand. Dem trägt auch die Ausführung nach **Patentanspruch 13** bei.

Patentansprüche 14 - 17 beschreiben weitere vorteilhafte Ausführungsformen der Erfindung.

Gemäß **Patentanspruch 18** ist der Flachschlüssel als Längsrippenprofilflachschlüssel mit Hinterschneidungen und/oder Profilierungen versehen. Die Profilierungen können bevorzugterweise an einer der Schmalseiten des Schlüssels, aber auch an beiden Schmalseiten und/oder an den Breitseiten des Längsrippenprofilflachschlüssels vorgesehen werden. Dies richtet sich nach der Anzahl der Anordnung von Kernstiften im Kern und nach der Ausgestaltung des Schlüsselkanals.

Eine weitere besonders vorteilhafte Ausführungsform beschreibt **Patentanspruch 19**. Bei dieser ist der Flachschlüssel als Wendeschlüssel ausgebildet. Der Wendeschlüssel ist bevorzugterweise mindestens auf seinen gegenüberliegenden Breitseiten mit entsprechenden Vertiefungen, Bohrungen oder Ausnehmungen versehen, durch die die Kernstifte zu steuern sind.

**Patentanspruch 20** beschreibt eine weitere vorteilhafte Ausführungsform der Erfindung.

In der Zeichnung ist die Erfindung - teils schematisch - beispielsweise veranschaulicht. Es zeigen:
- Fig. 1: einen Schließzylinder in einem orthogonal zur Längsachse des Zylindergehäuses und des darin rotierend angeordneten Kerns geführten Querschnitt mit im Schlüsselkanal eingeführten Flachschlüssel, und zwar in Offenstellung des Schließzylinders (Kernstifte sind durch den Flachschlüssel in Offenstellung gesteuert);
- Fig. 2: den aus Fig. 1 ersichtlichen Schließzylinder in Sperrstellung, ohne Schlüssel;
- Fig. 3: den aus Fig. 2 ersichtlichen Schließzylinder mit dem in Abzugsstellung befindlichen oder einem nicht passenden Schlüssel;
- Fig. 4: einen orthogonal zu seiner Längsachse geführten Querschnitt durch einen Kern mit in Sperrstellung befindlichen Kernstiften;
- Fig. 5: einen Querschnitt entsprechend Fig. 4, mit eingeführtem Schlüssel, wobei die Kernstifte in Offenstellung gesteuert sind;
- Fig. 6: das Profil eines Flachschlüssels in einem zu seiner Längsachse geführten Querschnitt;
- Fig. 7: einen Querschnitt durch den aus Fig. 1 bis 3 ersichtlichen Schließzylinder, wobei der Ablauf einer Schließung dargestellt ist;
- Fig. 8: der weitere Ablauf einer Schließung entsprechend Fig. 7;
- Fig. 9: abermals der weitere Ablauf einer Schließung entsprechend Fig. 7 und 8;
- Fig. 10: der Ablauf einer Schließung, wobei der Flachschlüssel weiter in andere Drehrichtungen gedreht worden ist;

- Fig. 11: das weitere Fortschreiten des Drehens des Kerns mittels eines Flachschlüssels entsprechend Fig. 10;
- Fig. 12: einen Kern in der Stirnansicht mit eingeführtem Schlüssel, wobei letzterer im Querschnitt dargestellt ist;
- Fig. 13: einen Kern in perspektivischer Darstellung, in größerem Maßstab;
- Fig. 14: einen Kern im Querschnitt zur Veranschaulichung wechselseitiger Anordnungen von Kernstiften, in Sperrstellung;
- Fig. 15: abermals einen Kern im Querschnitt entsprechend Fig. 14 mit in den Schlüsselkanal eingeführtem Flachschlüssel, in Offenstellung;
- Fig. 16: eine Darstellung entsprechend Fig. 4 und 5, jedoch ohne die die Endbereiche der Kernstifte abdeckenden erfindungsgemäßen Wandungsteile, wobei die Kernstifte im Gegensatz zu den Darstellungen in Fig. 4 und 5 um 180° versetzt dargestellt sind, ohne Schlüssel im Schlüsselkanal, in Sperrstellung;
- Fig. 17: einen Querschnitt durch einen Kern entsprechend Fig. 16, mit in den Schlüsselkanal eingeführtem Flachschlüssel, letzterer ebenfalls im Querschnitt, in Offenstellung;
- Fig. 18: einen Kern in perspektivischer Darstellung mit wechselseitigen Positionen der zweiten Schnittstelle;
- Fig. 19: den aus Fig. 18 ersichtlichen Kern, von der anderen Seite dargestellt, ebenfalls in perspektivischer Darstellung;
- Fig. 20: einen Längsachsschnitt durch einen Schließzylinder mit in den Schlüsselkanal eingeführtem Flachschlüssel, letzterer abgebrochen dargestellt;
- Fig. 21: einen Schnitt nach der Linie A - A der Fig. 20;
- Fig. 22: das aus Fig. 20 ersichtliche Schloß und
- Fig. 23: einen Schnitt nach der Linie B - B der Fig. 22.

In der Zeichnung ist mit dem Bezugszeichen 1 ein Zylindergehäuse bezeichnet, das eine kreiszylindrische, in Längsachsrichtung verlaufende Bohrung 2 aufweist, in der ein in einem zu seiner Längsachse orthogonal geführten Querschnitt kreisrunder Kern 3 mit einem Schlüsselkanal 4 angeordnet ist. In den Schlüsselkanal 4 kann ein Flachschlüssel 5 eingeführt werden, der entsprechend der Querschnittsform des Schlüsselkanals 4 gestaltet ist. Der Flachschlüssel 5 kann als sogenannter Längsrippenprofilflachschlüssel oder als Wendeschlüssel ausgebildet sein und entsprechende Einschnitte und/oder Sackbohrungen aufweisen. Diese Einschnitte oder dergleichen des Flachschlüssels 5 sind besonders deutlich aus Fig. 6 ersichtlich. Dort ist die Mittellinie des Flachschlüssels 5 mit dem Bezugszeichen 6 bezeichnet, während die Mittellinie des Schlüsselkanals 4 das Bezugszeichen 7 aufweist. Bei eingestecktem Flachschlüssel 5 sind die Mittellinien 6 des Flachschlüssels 5 koaxial zur Mittellinie 7 des Schlüsselkanals 4 angeordnet, fallen also zusammen. Die Mittellinie 7 des Schlüsselkanals 4 verläuft durch den Drehmittelpunkt des Kerns 3 und damit durch die Kernlängsachse 8, schneidet diese somit orthogonal. Zur Mittellinie 7 des Schlüsselkanals 4 verläuft ebenfalls eine die Kernlängsachse 8 orthogonal schneidende Querachse 9, die die Querachse der Bohrung 2, aber auch die Querachse des Kerns 3 bildet und orthogonal zur Kernlängsachse 8 und orthogonal zur Mittellinie 7 des Schlüsselkanals 4 verläuft. Dadurch ergeben sich die Quadranten I, II, III und IV in jeder Querschnittsebene des Kerns 3.

Die orthogonal zur Mittellinie 6 des Flachschlüssels 5 verlaufende Quermittellinie ist mit dem Bezugszeichen 10 (Fig. 6) bezeichnet. Diese Quermittellinie 10 fällt bei in den Schlüsselkanal 4 eingeführtem Flachschlüssel 5 mit einer Quermittellinie 11 zusammen, die orthogonal zur Mittellinie 7 des Schlüsselkanals 4 verläuft. Die Quermittellinie 11 mit der Mittellinie des Schlüsselkanals 4 bezeichnet den Mittelpunkt des Schlüsselkanals 4, durch den die Längsmittenachse des Schlüsselkanals 4 verläuft, die parallel zur Kernlängsachse 8 gerichtet ist. Wie man erkennt, ist der dadurch gebildete Mittelpunkt des Schlüsselkanals 4 im Abstand A vom Mittelpunkt des Kerns 3 angeordnet (Fig. 4 und 5).

Durch den Flachschlüssel 5 ist der Kern 3 entweder in Richtung X oder in Richtung Y in der Bohrung 2 des Zylindergehäuses 1 zu drehen (Fig. 7 bis 11).

Bei der Ausführungsform nach den Fig. 1 bis 5 und 7 bis 11 und 14 bis 17, 21 und 23 sind mit dem Bezugszeichen 12 bzw. 13 Kernstifte bezeichnet, die aus materialmäßig einstückig miteinander verbundenen Längenabschnitten unterschiedlichen Durchmessers bestehen. Jeder der Kernstifte 12 und 13 weist ein im Durchmesser vergrößertes, an seinem der Außenmantelfläche 14 des Kerns zugekehrten Ende angeordnetes Kopfteil 15 bzw. 16 auf, das ballig bzw. pilzförmig abgerundet bzw. kurvenförmig gestaltet ausgebildet ist. Der im Durchmesser kleiner bemessene, stangenförmige Abschnitt jedes Kernstiftes 12 bzw. 13 ist in einem im Durchmesser verringerten Bohrungsabschnitt längsverschieblich mit geringem Spiel geführt. Sein Hub wird begrenzt durch den Anschlag der durch das vergrößerte Kopfteil 15 bzw. 16 gebildeten Ringfläche am Übergang zu dem im Durchmesser kleineren Teil des betreffenden Kernstiftes 12, 13 gegen den hier vorgesehenen ringförmigen Anschlag in der betreffenden Bohrung für den Kernstift 12, 13 im Kern 3 selbst.

In der aus den Fig. 1 bis 3 ersichtliche Stellung des Kerns 3 in Bezug auf das Zylindergehäuse 1 sind den Kernstiften 12 und 13 koaxial gegenüberliegend Bohrungen 17 bzw. 18 angeordnet, in denen jeweils ein Gehäusestift 19 bzw. 20 jeweils gegen die Rückstellkraft einer Druckfeder 21 bzw. 22 mit Spiel längsverschieblich angeordnet ist. Jede der Druckfedern 21, 22 stützt sich auf der dem betreffenden Gehäusestift 19 bzw. 20 gegenüberliegenden Seite gegen ein festes Widerlager, zum Beispiel gegen einen Niet 23 bzw. 24, ab.

Die Längsachsen 25 bzw. 26 der Kernstifte 12, 13 verlaufen mit Abstand sowie parallel zueinander, derart, daß die Längsachse 25 des Kernstiftes 12 die Kernlängsachse 8 und damit auch den Drehmittelpunkt des Kerns 3 in der betreffenden Querschnittsebene schneidet, während die Längsachse 26 die Mittellinie 7 des Schlüsselkanals 4 unterhalb der Querachse 9 unter einem spitzen Winkel α schneidet. Bei den dargestellten Ausführungsformen ist die Anordnung so getroffen worden, daß die orthogonal von der Querachse 9 in Richtung der Mittellinie 7 des Schlüsselkanals 4 gemessenen Abstände C und T gleich sind. Das bedeutet somit, daß die Längsachse 26 des Kernstiftes 13 die Mittellinie 7 des Schlüsselkanals 4 exzentrisch in Bezug auf den Mittelpunkt des Schlüsselkanals 4 schneidet und damit auch exzentrisch in Bezug auf die Längsachse 8 des Kerns 3 angeordnet ist.

Damit durch einen passenden Flachschlüssel 5 alle Kernstifte 12, 13 in eine Trennebene gebracht werden können, die zwischen der Außenmantelfläche 14 des Kerns 3 einerseits und der Bohrung 2 des Zylindergehäuses 1 andererseits liegt, so daß sich der Kern 3 durch den Flachschlüssel 5 um seine Längsachse 8 drehen läßt, ist es wegen der Exzentrizität der Kernstifte 13 erforderlich, hier eine zweite Schnittebene oder zweite Trennfläche einzuführen. Diese zweite Schnittebene oder Trennfläche zwischen Bohrung 2 des Zylindergehäuses 1 und der Außenmantelfläche 14 des rotierbaren Kerns 3 wird dadurch hergestellt, daß im Bereich des Kerns 3 die Außenmantelfläche 14 mit einer geeigneten Formgebung, Ausnehmung oder Vertiefung 27 versehen ist, die durch einen Wandabschnitt in Form einer Kurve 28 begrenzt ist. Wird nun ein passender Flachschlüssel in den Schlüsselkanal 4 eingesteckt, dann werden die aus Kernstiften und Gehäusestiften bestehenden Zuhaltungen gegen die Rückstellkraft der Federn in Offenstellung gesteuert. Erfolgt daraufhin ein Drehen des Kerns 3, gleiten die Köpfe der Gehäusestifte allmählich von dem Wandabschnitt 27, durch die Kurve 28 gesteuert, in die Außenmantelfläche 14 des Kerns 3, so daß sich dann der Kern 3 in der Bohrung 2 des Zylindergehäuses 1 auch drehen läßt. Aus den Fig. 7 bis 11 ist deutlich zu erkennen, wie beim Rotieren des Kerns 3 mittels eines passenden Flachschlüssels 5 die Kernstifte 12 und 13 einerseits sowie die Gehäusestifte 19 und 20 andererseits gesteuert werden. In Richtung der Längsachse 8 ist diese Ausnehmung bzw. Formgebung 27 natürlich so bemessen, daß sie mindestens etwas größer als der Durchmesser des betreffenden Kopfteils 16 des zugeordneten Kernstiftes 13 einerseits und der Durchmesser des hier befindlichen Gehäusestiftes 20 andererseits ist. Außerdem geht die Kurve 28 sprunglos, sanft in die Außenmantelfläche 14 über, um einen sanften Schließvorgang zu ermöglichen. Aus Fig. 7 ist der Anfang einer Schließbewegung zu erkennen. Der Flachschlüssel 5 ist in dem Schlüsselkanal 4 eingesteckt und der Kern 3 wird um seine Längsachse 8 in Pfeilrichtung X gedreht. Man erkennt, wie der Gehäusestift 20 mit seiner Stirnseite an der Kurve 28 entlanggleitet, bis er gemäß Fig. 4 auf die Mantelfläche 14 des Kerns 3 auftritt und hier weiter entlanggleitet. Aus Fig. 9 ist zu erkennen, wie der Gehäusestift 20 mit seinem Kopfteil 16 an der Mantelfläche 14 des Kerns 3 entlanggleitet.

Fig. 10 zeigt die entgegengesetzte Drehrichtung des Kerns in Richtung Y und das Entlanggleiten des Gehäusestiftes 20 an der Kurve 28, bis der Gehäusestift 20 wiederum auf die Außenmantelfläche 14 des Kerns 3 auftritt und an dieser entlanggleitet, was aus Fig. 11 zu erkennen ist. Durch die Ausnehmung 27 und die Kurve 28 wird somit gewissermaßen eine zweite Schnittstelle oder Trennebene zwischen der Bohrung 2 des Zylindergehäuses 1 und der Mantelfläche 14 des Kerns 3 gebildet, so daß der Schließzylinder trotz der Exzentrizität des Kernstiftes 13 in Bezug auf die Kernlängsachse 8 verriegelt und entriegelt werden kann.

Zwischen den Kernstiften 12 und 13 kann mindestens ein weiterer Kernstift 29 vorgesehen sein, der ebenso ausgebildet und angeordnet sein kann wie die Kernstifte 12 und 13. Auch diesem Kernstift 29 ist ein Gehäusestift 30 mit Druckfeder 31 zugeordnet, die sich an ihrer dem Gehäusestift 30 abgekehrten Seite vorgespannt gegen einen Niet 32 abstützt. Auch die übrigen Druckfedern der Gehäusestifte sind vorgespannt angeordnet. Der Kernstift 29 und der Gehäusestift 30 können bedarfsweise auch entfallen.

In Richtung der Längsachse 8 sind bei der aus den Fig. 1 bis 15 ersichtlichen Ausführungsform mehrere Reihen von Kernstiften 12 und 13 mit Abstand sowie parallel zueinander verlaufend hintereinander angeordnet, was insbesondere deutlich aus Fig. 13 hervorgeht. Dort erkennt man, daß insgesamt fünf solcher Reihen von Kernstiften 12 und 13 hintereinander angeordnet sind, wobei die Ausnehmungen 27 sämtlicher Reihen von Kernstiften als eine durchgehende Ausnehmung gestaltet ist. Auch die Kurve 28 erstreckt sich in Längsachsrichtung über sämtliche Reihen von Kernstiften 12 und 13. Alle diese Reihen von Kernstiften sind so ausgebildet und angeordnet, wie dies oben beschrieben wurde.

Selbstverständlich kann die Anzahl der in Längsachsrichtung hintereinander angeordneten Reihen von Kernstiften auch größer oder kleiner sein als dies aus Fig. 13 erkennbar ist. Auch können die Winkel anders ausgebildet sein, als dies aus der Zeichnung ersichtlich ist. Im übrigen wurden in Fig. 13 die Bohrungen für die Gehäusestifte 30 mit dem Bezugszeichen 33 für eine der Bohrungen gekennzeichnet. Die Gehäusestifte selbst, die Druckfedern und die Niete sind in dieser Fig. nicht dargestellt.

Das Bezugszeichen 34 (Fig. 13, 18, 20) bezeichnet eine sogenannte Anschlagkurve, in die zur Abzugssicherung ein Kurvenstift 35 (Fig. 20) eingreift, der in einer Bohrung des Zylindergehäuses 1 angeordnet und zum Beispiel durch einen Niet, Schraube oder dergleichen, arretiert ist und der auch zur Schließbegrenzung, beispielsweise um 90° Drehrichtung des Kerns 3, dient.

Bei dem nicht erfindungsgemäßen Schließzylinder nach den Fig. 16 und 17 sind für Teile gleicher Funktion die gleichen Bezugszeichen verwendet worden wie bei den vorbeschriebenen Ausführungsformen. In der in den Fig. 16 und 17 dargestellten Schnittebene ist das Kernstiftpaar 12 und 13 wiederum mit seinen Längsachsen 25 und 26 parallel zueinander verlaufend angeordnet, derart, daß der eine Kernstift 12 im Quadranten III und der Kernstift 13 im wesentlichen im Quadranten IV angeordnet ist. Das nicht dargestellte Zylindergehäuse 1 ist so ausgebildet wie bei der vorbeschriebenen Ausführungsform, was auch für die ebenfalls nicht dargestellten Gehäusestifte gilt, die entsprechend zu den Kernstiften 12 und 13 angeordnet sind. Fig. 16 zeigt die Darstellung ohne passenden Flachschlüssel, während bei Fig. 17 ein Flachschlüssel 5 in dem Schlüsselkanal 4 angeordnet ist und die Kernstifte 12 und 13 entsprechend nach außen gesteuert hat. Die Ausnehmung 27 befindet sich hier im Quadranten I.

Die Kernstifte 12 und 13 entsprechend der Fig. 16 und 17 können mit den aus den Fig. 1 bis 15 dargestellten Kernstiften abwechselnd angeordnet sein, wie sich dies aus den Fig. 18 und 19 ergibt. Selbstverständlich ist es möglich, die eine oder andere Art der Anordnung von Kernstiften, also entsprechend der Ausführungsform nach den Fig. 1 bis 15 oder entsprechend der Ausführungsform nach den Fig. 16 und 17, nur einmal oder auch in Reihen hintereinander, auch jeweils um die Längsachse 8 von Querschnittsebene zur Querschnittsebene gegeneinander um einen gleichen oder verschiedenen Winkelbetrag verdreht, anzuordnen.

Wie aus den Fig. 18 und 19 hervorgeht, sind die Ausnehmungen 27 bei dieser Ausführungsform durch Stege 36 bzw. 37 voneinander getrennt. Die Stege 36 und 37 können auch entfallen, so daß sich auf jeder Seite eine durchgehende Ausnehmung 27 ergibt, ähnlich wie bei Fig. 13.

Mit den Bezugszeichen 38 und 39 bzw. 40 und 41 sind mit dem Kern 3 materialmäßig einstückige Wandungsbereiche bzw. Wandungsteile bezeichnet, die nach dem Herausziehen des betreffenden Flachschlüssels (zum Beispiel Fig. 1) die betreffenden konischen oder ballig ausgeführten Endbereiche der Kernstifte 12 und 13 gegen Abtasten abdecken.

Wird der Flachschlüssel 5 zum Beispiel gemäß Fig. 2 in den Schlüsselkanal 4 eingeführt, so werden die zugeordneten Endabschnitte der Kernstifte 12 und 13 von am Flachschlüssel 5 vorgesehenen Aussparungen 42 bzw. 43 in die Offenstellung gegen die Rückstellkraft der zugeordneten Druckfedern 21, 22 gesteuert.

In den Fällen, in denen mehr als zwei Kernstifte 12, 13 bzw. mehr als eine Reihe von Kernstiftpaaren neben- und/oder hintereinander - in Längsachsrichtung des Kerns 3 gesehen - vorgesehen sind, sind entsprechende Wandungsteile wie vorbeschrieben mit dem Kern 3 einstückig angeordnet, wobei auch dann der Flachschlüssel 5 mit den Aussparungen 42 und 43 entsprechenden Aussparungen versehen ist, um die zugeordneten Kernstifte 12, 13 zu steuern.

### Bezugszeichenliste

- 1: Zylindergehäuse
- 2: Bohrung
- 3: Kern
- 4: Schlüsselkanal
- 5: Flachschlüssel, Wendeschlüssel, Längsrippenprofilflachschlüssel
- 6: Mittellinie des Flachschlüssels 5
- 7: Mittellinie des Schlüsselkanals 4
- 8: Kernlängsachse
- 9: Querachse
- 10: Quermittellinie des Flachschlüssels 5 und des Schlüsselkanals 4
- 11: " " " " " "
- 12: Kernstift
- 13: "
- 14: Außenmantelfläche des Kerns 3, zylindrische Mantelfläche
- 15: Kopfteil eines Kernstiftes
- 16: " " "
- 17: Bohrung für einen Gehäusestift
- 18: " " " "
- 19: Gehäusestift
- 20: "
- 21: Druckfeder
- 22: "
- 23: Niet
- 24: "
- 25: Längsachse
- 26: "
- 27: Ausnehmung, Formgebung, Vertiefung
- 28: Kurve, Wandabschnitt
- 29: Kernstift
- 30: Gehäusestift
- 31: Druckfeder
- 32: Niet
- 33: Bohrung
- 34: Anschlagkurve
- 35: Kurvenstift
- 36: Steg
- 37: "
- 38: Wandungsteil bzw. Wandungsbereich des Kerns 3
- 39: " " " " "
- 40: " " " " "
- 41: " " " " "
- 42: Aussparung im Flachschlüssel 5
- 43: " " "

- I: Quadrant
- II: "
- III: "
- IV: "

- A: Abstand der Kernlängsachse 8 und der Querachse 9 vom Mittelpunkt des Schlüsselkanals 4

- X: Pfeilrichtung
- Y: Drehrichtung
- C: Abstände
- T: "

- α: Winkel

## Patentansprüche

1. Schließzylinder mit Stiftzuhaltung, mit einem Zylindergehäuse (1), das eine kreiszylindrische, in Längsachsrichtung verlaufende Bohrung (2) aufweist, in der ein in einem zu seiner Längsachse orthogonal geführten Querschnitt kreiszylindrischer Kern (3) mit einem Schlüsselkanal (4) durch einen Flachschlüssel (5) drehbar angeordnet ist, mit mindestens zwei Paaren von Zuhaltungsstiften, die jeweils aus einem durch eine Druckfeder (21, 22) in Richtung auf den Kern (3) belasteten Gehäusestift (19, 20) und aus einem jeweils dazu koaxial angeordneten Kernstift (12, 13) bestehen, wobei die Paare von Kern- und Gehäusestiften (12, 19 bzw. 13, 20) von dem Flachschlüssel (5) in Entriegelungsstellung auf eine zwischen der Außenmantelfläche (14) des Kerns (3) und der den Kern (3) aufnehmenden Bohrung (2) des Zylindergehäuses (1) vorgesehenen Schnittstelle in Entriegelungsstellung (Offenstellung) steuerbar sind, wobei der Flachschlüssel (5) variierbare Schlüsselvertiefungen zum Steuern der aus Gehäusestift (19, 20) und Kernstift (12, 13) bestehenden federbelasteten Zuhaltungen aufweist und mindestens zwei Kernstifte (12, 13) unter einem spitzen Winkel zur Mittellinie (6) des Flachschlüssels (5) angeordnet sind, wobei diese mindestens zwei Kernstifte (12, 13) mit ihren zugeordneten Gehäusestiften (19, 20) um 180° versetzt sowie mit ihren Längsachsen (25, 26) parallel zueinander verlaufend und durch den Flachschlüssel (5) gegenläufig in Offenstellung steuerbar sind und die Längsachse (26) wenigstens eines der Kernstifte (13) die durch die Mitte des Schlüsselkanals (4) und durch die Kernlängsachse (8) verlaufende Mittellinie (7) außerhalb der Kernlängsachse (8) unter einem spitzen Winkel (α) schneiden, **dadurch gekennzeichnet, daß** die dem Schlüsselkanal (4) zugekehrten konischen oder ballig ausgeführten Endbereiche der Kernstifte (12, 13) durch mit dem Kern (3) materialmäßig einstückige Wandungsteile (38, 39 bzw. 40, 41) des Schlüssel kanals (4) und gegebenenfalls die in diesem einmündende Bohrung (2) zur Aufnahme des betreffenden Kernstiftes (12 bzw. 13) zumindest teilweise endseitig in einer ein Abtasten erschwerenden Weise abgedeckt sind.

2. Schließzylinder nach Anspruch 1, **dadurch gekennzeichnet, dass** die Längsachse (25) wenigstens eines der genannten mindestens zwei Kernstifte (12) die Längsachse (8) des Kerns (3) und die orthogonal durch die Längsachse (8) dieses Kerns (3) und durch die Mitte des Schlüsselkanals (4) verlaufende Mittellinie (7) unter dem spitzen Winkel (α) schneidet, während die Längsachse wenigstens eines anderen der genannten mindestens zwei Kernstifte (13) Kernstifte (13) diese Mittellinie (7) außerhalb der Kernlängsachse (8) unter dem spitzen Winkel (α) schneidet.

3. Schließzylinder nach Anspruch 1, **dadurch gekennzeichnet, dass** die beiden Längsachsen (25,26) der genannten mindestens zwei Kernstifte (12) die durch die Längsachse (8) des Kerns (3) und durch die Mitte des Schlüsselkanals (4) verlaufende Mittellinie (7) im Abstand von der Mitte des Schlüsselkanals (4) jeweils unter dem spitzen Winkel (α) schneiden.

4. Schließzylinder nach Anspruch 1, **dadurch gekennzeichnet, dass** die Längsachsen (25, 26) der beiden genannten mindestens zwei Kernstifte (12, 13) die durch die Längsachse (8) des Kerns (3) und durch die Mitte des Schlüsselkanals (4) verlaufende Mittellinie (7) im gleichen Abstand von der Mitte des Schlüsselkanals (4) schneiden.

5. Schließzylinder nach Anspruch 1, **dadurch gekennzeichnet, dass** im Winkelabstand zu den beiden genannten mindestens zwei Kernstiften (12, 13) und Gehäusestiften (19, 20) mindestens ein weiterer Kernstift (29) mit einem federbelasteten Gehäusestift (30) angeordnet ist, dessen Längsachsen mit einem Radius des Kerns (3) zusammenfällt.

6. Schließzylinder nach Anspruch 1 oder einem der darauffolgenden Ansprüche, **dadurch gekennzeichnet, daß** mehrere Reihen von Kernstiften (12, 13) und Gehäusestiften (19, 20) in Längsachsrichtung des Kerns (3) neben- und/oder hintereinander angeordnet sind.

7. Schließzylinder nach Anspruch 1 oder einem der darauffolgenden Ansprüche, **dadurch gekennzeichnet, daß** Gehäusestifte (19, 20) mit zugeordneten Kernstiften (12, 13) zumindest paarweise abwechselnd in orthogonal durch die Längsachse (8) des Kerns (3) verlaufenden Querschnittsebenen im gleichen oder unterschiedlichen Winkel gegeneinander versetzt angeordnet sind.

8. Schließzylinder nach Anspruch 1 oder einem der darauffolgenden Ansprüche, **dadurch gekennzeichnet, daß** der Kern (3) im Bereich der Längsachse (26) von Kernstiften (13), die exzentrisch zur Längsachse (8) des Kerns (3) angeordnet sind, mit einer eine zweite Trennebene zwischen Zylindergehäuse (1) und Kern (3) bildenden Ausnehmung (27) versehen ist, deren Wandabschnitt (28) allmählich in Bezug auf den Umfang (14) des Kerns (3) zu beiden Drehrichtungen (X - Y) in die Außenmantelfläche (14) des Kerns (3) übergeht, derart, daß durch die äußere Begrenzung der Ausnehmung (27) der betreffende Gehäusestift (20) beim Drehen des Kerns (3) mittels eines Flachschlüssels (5) allmählich, sprunglos in die äußere zylindrische Mantelfläche (14) des Kerns (3) überführbar ist.

9. Schließzylinder nach Anspruch 8, **dadurch gekennzeichnet, daß** sämtliche Übergänge des Wandabschnittes (28) der Ausnehmung (27) abgerundet bzw. kurvenförmig ausgebildet sind.

10. Schließzylinder nach Anspruch 8 oder 9, **dadurch gekennzeichnet, daß** sämtliche Ausnehmungen (27) verschiedener Kernstifte (13) auf der gleichen Seite des Kerns (3) durch eine in Längsachsrichtung durchgehende Ausformung miteinander verbunden sind.

11. Schließzylinder nach Anspruch 8 oder 9, **dadurch gekennzeichnet, daß** sämtliche Ausnehmungen (27) mehrerer Kernstifte (13) auf einer Seite des Kerns (3) in deren Längsachsrichtung durch einstückig mit dem Kern (3) ausgebildete Stege (36, 37) voneinander getrennt sind.

12. Schließzylinder nach Anspruch 1 oder einem der darauffolgenden Ansprüche, **dadurch gekennzeichnet, daß** die Kernstifte (12, 13) an ihrem dem Flachschlüssel (5) zugekehrten Endabschnitt oder Kopfteil (15, 16) konisch bzw. ballig und abgerundet ausgebildet sind.

13. Schließzylinder nach Anspruch 12, **dadurch gekennzeichnet, daß** die Kernstifte (12, 13) an ihren den Gehäusestiften (19, 20) zugekehrten Endabschnitten ballig oder pilzförmig gestaltet ausgebildet sind.

14. Schließzylinder nach Anspruch 1 oder einem der darauffolgenden Ansprüche, **dadurch gekennzeichnet, daß** die die Kernstiftenden abdeckenden Wandungsbereiche bzw. Wandungsteile (38, 39 bzw. 40, 41) auf gegenüberliegenden Seiten angeordnet sind.

15. Schließzylinder nach Anspruch 1 oder einem der darauffolgenden Ansprüche, **dadurch gekennzeichnet, daß** die die Abdeckung vornehmenden Wandungsbereiche bzw. Wandungsteile (38, 39 bzw. 40, 41) jeweils über die Mittellinie (7) des Schlüsselkanals (4) reichen.

16. Schließzylinder nach Anspruch 15, **dadurch gekennzeichnet, daß** die die Abdeckung vornehmenden Wandungsbereiche bzw. Wandungsteile (38, 39 bzw. 40, 41) in Längsachsrichtung des zugeordneten Kernstiftes (12 bzw. 13) unterschiedlich lang ausgebildet sind.

17. Schließzylinder nach Anspruch 1 oder einem der darauffolgenden Ansprüche, **dadurch gekennzeichnet, daß** die die Abdeckung der Kernstiftenden (12, 13) vornehmenden Wandungsbereiche bzw. Wandungsteile (38, 39 bzw. 40, 41) des Kerns (3) die Enden hülsenförmig umschließen und in achsialer Richtung in Richtung auf die Mittellinie (7) des Schlüsselkanals (4) übergreifen.

18. Kombination aus einem Schließzylinder nach Anspruch 1 oder einem der darauffolgenden Ansprüche und einem zugehörigen Flachschlüssel, **dadurch gekennzeichnet, daß** der Flachschlüssel (5) als Längsrippenprofilflachschlüssel mit Einschnitten und/oder Profilierungen und/oder Sackbohrungen versehen ist.

19. Kombination aus einem Schließzylinder nach einem der Ansprüche 1-17 und einem zugehörigen Flachschlüssel, **dadurch gekennzeichnet, daß** der Flachschlüssel (5) als Wendeschlüssel ausgebildet ist, der auf beiden Breitseiten mit den Kernstiften (12, 13) zusammenwirkenden Profilierungen bzw. Aussparungen, Einkerbungen oder Sackbohrungen versehen ist.

20. Kombination aus einem Schließzylinder nach einem der Ansprüche 1 - 17 und einem zugehörigen Flachschlüssel **dadurch gekennzeichnet, daß** der Flachschlüssel (5) auf beiden Seiten mit Profilierungen oder Sackbohrungen versehen ist und daß die dem Flachschlüssel (5) zugekehrten Endbereiche von Kernstiften (12, 13) - ganz oder teilweise - durch im Kern (3) vorgesehene, materialmäßig einstückig mit dem Zylinderkern ausgebildete Abdeckungen, Vorsprünge, Rücksprünge, Stege, Niete oder dergleichen abgedeckt sind.

## Claims

1. Cylinder lock with a pin tumbler, having a cylinder block (1) incorporating a cylindrical hole (2) running in a longitudinal direction in which cylindrical hole a core (3) which is cylindrical in a cross-section at right angles to its longitudinal axis and which incorporates a key channel (4) which can be turned by means of a flat key (5) is arranged, having at least two pairs of tumbler pins, each of which pairs consists of a block pin (19, 20) on which block pins (19, 20) a compression spring (21, 22) acts in the direction of the core (3) and of a coaxially arranged core pin (12, 13), where the pairs of core and block pins (12, 19 or 13, 20) can be guided by means of the flat key (5) in an unlocking (open) position to an interface provided between the outer envelope surface (14) of the core (3) and the hole (2) in the cylinder block (1) receiving the core (3), where the flat key (5) has variable key indentations for controlling the spring-loaded tumblers, each consisting of a block pin (19, 20) and a core pin (12, 13), and where at least two core pins (12, 13) are arranged at an acute angle to the centre line (6) of the flat key (5), where these at least two core pins (12, 13) with their associated block pins (19, 20) are set 180° apart and with their longitudinal axes (25, 26) running parallel with each other and in the open position can be guided by means of the flat key (5) in opposing directions and the longitudinal axis (26) of at least one of the core pins (13) intersects at an acute angle (α) outside the core longitudinal axis (8) the centre line running through the middle of the key channel and through the core longitudinal axis (8), **characterised in that** the conically or spherically constructed end portions of the core pins (12, 13) are in a manner which makes them difficult to sense at least partly covered by the wall portions (38, 39 and 40, 41) of the key channel (4) which form a single piece with the core (3) and, if necessary, by the hole (2) opening into this to receive the core respective core pin (12 or 13).

2. Cylinder lock as claimed in claim 1, **characterised in that** the longitudinal axis (25) of at least one of the said at least two core pins (12) intersects the longitudinal axis (8) of the core (3) and at an acute angle (α) the centre line (7) running at right angles through the longitudinal axis (8) of this core (3) and through the centre of the key channel (4), while the longitudinal axis of at least one other of the said at least two core pins (13) intersects this centre line (7) outside the core longitudinal axis (8) at an acute angle (α).

3. Cylinder lock as claimed in claim 1, **characterised in that** each of the two longitudinal axes (25, 26) of the said at least two core pins (12) intersects at an acute angle (α) and at a distance from the centre of the key channel (4) the centre line (7) running through the longitudinal axis (8) of the core (3) and through the centre of the key channel (4).

4. Cylinder lock as claimed in claim 1, **characterised in that** the longitudinal axes (25, 26) of the said at least two core pins (12, 13) intersect at the same distance from the centre of the key channel (4) the centre line (7) running through the longitudinal axis (8) of the core (3) and through the centre of the key channel (4).

5. Cylinder lock as claimed in claim 1, **characterised in that** at an angular distance from the at least two core pins (12, 13) and block pins (19, 20) at least one further core pin (29) is arranged with a spring-loaded block pin (30) the longitudinal axes of which coincide with a radius of the core (3).

6. Cylinder lock as claimed in claim 1 or any one of the claims following it, **characterised in that** more than one row of centre pins (12, 13) and block pins (19, 20) are arranged next to and/or behind one other in the longitudinal direction of the core (3).

7. Cylinder lock as claimed in claim 1 or any one of the claims following it, **characterised in that** block pins (19, 20) with assigned core pins (12, 13) are arranged at the same or different angles at least in pairs alternately in cross-sectional planes running at right angles through the longitudinal axis (8) of the core (3).

8. Cylinder lock as claimed in claim 1 or any one of the claims following it, **characterised in that** in the area of the longitudinal axis (26) of the core pins (13) which are arranged eccentrically to the longitudinal axis (8) of the core (3) the core (3) is provided with a recess (27) forming a second parting plane between the cylinder block (1) and the core (3), the wall portion (28) of which recess (27) in relation to the circumference (14) of the core (3) in both directions of rotation (X - Y) gradually merges with the outer envelope surface (14) of the core (3) in such a way that when the core (3) is rotated the respective block pin (20) can by means of a flat key (5) gradually be smoothly moved by the outer limit of the recess (27) into the outer cylindrical envelope surface (14) of the core (3).

9. Cylinder lock as claimed in claim 8, **characterised in that** all the transitional portions of the wall portion (28) of the recess (27) are rounded off or curved.

10. Cylinder lock as claimed in claim 8 or 9, **characterised in that** all the recesses (27) of different core pins (13) are connected to each other on the same side of the core (3) by a moulding running all the way through in a longitudinal direction.

11. Cylinder lock as claimed in claim 8 or 9, **characterised in that** all the recesses (27) of different core pins (13) are separated from each other on one side of the core (3) in their longitudinal direction by separating portions (36, 37) constructed as a single piece with the core (3).

12. Cylinder lock as claimed in claim 1 or any one of the claims following it, **characterised in that** the core pins (12, 13) are at their end or tip portions (15, 16) pointing towards the flat key (5) constructed tapered or spherical and rounded off.

13. Cylinder lock as claimed in claim 8, **characterised in that** the core pins (12, 13) are at their end portions pointing towards the block pins (19, 20) constructed rounded or domed.

14. Cylinder lock as claimed in claim 1 or any one of the claims following it, **characterised in that** the wall portions or wall parts (38, 39 and 40, 41) covering the ends of the core pins are arranged on opposing sides.

15. Cylinder lock as claimed in claim 1 or any one of the claims following it, **characterised in that** each of the wall portions or wall parts (38, 39 and 40, 41) providing the cover extends over the centre line (7) of the key channel (4).

16. Cylinder lock as claimed in claim 15, **characterised in that** the wall portions or wall parts (38, 39 and 40, 41) providing the cover are constructed in different lengths in the longitudinal direction of the associated core pin (12 and 13).

17. Cylinder lock as claimed in claim 1 or any one of the claims following it, **characterised in that** the wall portions or wall parts (38, 39 and 40, 41) of the core (3) which provide the cover for the ends of the core pins (12, 13) enclose the ends in the form of sockets and in an axial direction overlap towards the centre line (7) of the key channel (4).

18. Combination of a cylinder lock as claimed in claim 1 or any one of the claims following it and an associated flat key, **characterised in that** the flat key (5) is a longitudinally ribbed flat key provided with notches and/or shaped portions and/or blind holes.

19. Combination of a cylinder lock as claimed in any of claims 1 to 17 and an associated flat key, **characterised in that** the flat key (5) is constructed as a turning key provided on both broad sides with shaped portions or gaps, notches or blind holes interacting with the core pins (12, 13).

20. Combination of a cylinder lock as claimed in any of claims 1 to 17 and an associated flat key, **characterised in that** the flat key (5) is provided on both sides with shaped portions or blind holes and that the end portions of core pins (12, 13) pointing towards the flat key (5) are - wholly or partly - covered by covers, projections, recesses, separating portions, rivets or the like constructed as a single piece with the cylinder core.

## Revendications

1. Cylindre de fermeture avec maintien fermé par goupilles, avec un corps de cylindre (1) présentant un alésage (2) cylindrique dans le sens de l'axe longitudinal, alésage dans lequel est agencé un rotor (3) cylindrique d'une section perpendiculaire à son axe longitudinal, rotor qu'un canal (4) à clé et une clé plate (5) permettent de faire tourner, avec au moins deux paires de goupilles de maintien fermé qui se composent respectivement d'une goupille (19, 20) de corps sous la contrainte d'un ressort de compression (21, 22) en direction du rotor (3), et d'une goupille (12, 13) de rotor agencée de façon respectivement coaxiale, les paires de goupilles de rotor et de goupilles de corps (12, 19 et 13, 20) étant pilotables en position de déverrouillage (position ouverte) par la clé plate (5) en position de déverrouillage, sur une interface prévue entre la surface enveloppante extérieure (14) du rotor (3) et l'alésage (2), recevant le rotor (3), du corps de cylindre (1), la clé plate (5) présentant des creux variables qui permettent de piloter les goupilles de maintien fermé sous contrainte ressort composées des goupilles de corps (19, 20) et des goupilles (12, 13) de rotor, et au moins deux goupilles (12, 13) de rotor étant agencées selon un angle aigu par rapport à la ligne médiane (6) de la clé plate (5), au moins ces deux goupilles (12, 13) de rotor étant décalées de 180° par rapport aux goupilles de corps (19, 20) qui leur sont affectées, et leurs axes longitudinaux (25, 26) présentant un tracé mutuellement parallèle, et que la clé plate (5) peut piloter en sens contraires en position ouverte, et l'axe longitudinal (26) d'au moins l'une des goupilles (13) de rotor coupant selon un angle aigu (α), hors de l'axe longitudinal (8) du rotor, la ligne médiane (7) qui passe par le centre du canal (4) à clé et par l'axe longitudinal (8) du rotor, **caractérisé en ce que** les zones terminales des goupilles (12, 13) de rotor, réalisées coniques ou bombées et tournées vers le canal (4) à clé, sont recouvertes avec des parties - formant une pièce monobloc avec le rotor (3) - de paroi (38, 39 et/ou 40, 41) du canal (4) à clé et/ou le cas échéant **en ce que** l'alésage (2) aboutissant dans celui-ci pour recevoir la goupille (12 et/ou 13) de rotor concernée sont recouverts au moins en partie sur leur extrémité d'une manière destinée à compliquer le palpage.

2. Cylindre de fermeture selon la revendication 1, **caractérisé en ce que** l'axe longitudinal (25) d'au moins l'une des deux goupilles (12) de rotor minimum indiquées coupe selon l'angle aigu (α) l'axe longitudinal (8) du rotor (3) et la ligne médiane (7) perpendiculaire à l'axe longitudinal (8) de ce rotor (3) et passant par le centre du canal (4) à clé, tandis que l'axe longitudinal d'au moins une autre des deux goupilles (13) de rotor minimum indiquées coupe cette ligne médiane (7) hors de l'axe longitudinal (8) du rotor selon l'angle aigu (α).

3. Cylindre de fermeture selon la revendication 1, **caractérisé en ce que** les deux axes longitudinaux (25, 26) des deux goupilles (12) minimum indiquées coupent, à une certaine distance du centre du canal (4) à clé et respectivement selon l'angle aigu (α), la ligne médiane (7) qui coupe l'axe longitudinal (8) du rotor (3) et qui passe par le centre du canal (4) à clé.

4. Cylindre de fermeture selon la revendication 1, **caractérisé en ce que** les axes longitudinaux (25, 26) des deux goupilles (12, 13) minimum indiquées coupent, à équidistance du centre du canal (4) à clé, la ligne médiane (7) qui coupe l'axe longitudinal (8) du rotor (3) et le centre du canal (4) à clé.

5. Cylindre de fermeture selon la revendication 1, **caractérisé en ce que** selon un certain angle par rapport aux deux goupilles (12, 13) minimum indiquées et aux goupilles (19, 20) de corps, au moins une autre goupille (29) de rotor est agencée avec une goupille (30) de corps sous contrainte ressort, dont les axes longitudinaux coïncident avec un rayon du rotor (3).

6. Cylindre de fermeture selon la revendication 1 ou l'une des revendications suivantes, **caractérisé en ce que** plusieurs rangées de goupilles (12, 13) de rotor et goupilles (19, 20) de corps sont agencées les unes à côté des autres et/ou les unes derrière les autres dans le sens de l'axe longitudinal du rotor (3).

7. Cylindre de fermeture selon la revendication 1 ou l'une des revendications suivantes, **caractérisé en ce que** les goupilles (19, 20) de corps et les goupilles (12, 13) de rotor qui leur ont été affectées sont agencées mutuellement décalées les unes par rapport aux autres selon un angle identique ou différent, au moins par paires alternées, sur des plans de section traversant perpendiculairement l'axe longitudinal (8) du rotor (3).

8. Cylindre de fermeture selon la revendication 1 ou l'une des revendications suivantes, **caractérisé en ce que** le rotor (3), dans la zone de l'axe longitudinal (26) de goupilles (13) de rotor agencées excentrées par rapport à l'axe longitudinal (8) du rotor (3), est doté d'un évidement (27) formant un deuxième niveau de séparation entre le corps (1) de cylindre et le rotor (3), évidement dont la partie paroi (28) se transforme progressivement, par rapport à la circonférence (14) du rotor (3) dans les deux directions de rotation (X - Y), en surface enveloppante extérieure (14) du rotor (3), de sorte que, du fait de la limitation extérieure de l'évidement (27), la goupille concernée de corps (20) est transférable progressivement et sans saut, lorsqu'on fait tourner le rotor (3) à l'aide d'une clé plate (5), vers la surface enveloppante (14) extérieure cylindrique du rotor (3).

9. Cylindre de fermeture selon la revendication 8, **caractérisé en ce que** toutes les transitions de la partie paroi (28) de l'évidement (27) ont été configurées arrondies et/ou curvilignes.

10. Cylindre de fermeture selon la revendication 8 ou 9, **caractérisé en ce que** tous les évidements (27) de différentes goupilles (13) de rotor sont reliés entre eux du même côté du rotor (3) par une géométrie traversante dans le sens de l'axe longitudinal.

11. Cylindre de fermeture selon la revendication 8 ou 9, **caractérisé en ce que** tous les évidements (27) de plusieurs goupilles (13) de rotor, sur un côté du rotor (3), sont séparés les uns des autres, dans le sens de leur axe longitudinal, par des nervures (36, 37) faisant corps monobloc avec le rotor (3).

12. Cylindre de fermeture selon la revendication 1 ou l'une des revendications suivantes, **caractérisé en ce que** la partie terminale ou têtière (15, 16), tournée vers la clé plate (5), des goupilles (12, 13) de rotor est configurée conique et/ou bombée et arrondie.

13. Cylindre de fermeture selon la revendication 12, **caractérisé en ce que** les parties terminales, tournées vers les goupilles (19, 20) de corps, des goupilles (12, 13) de rotor, sont configurées bombées ou fongiformes.

14. Cylindre de fermeture selon la revendication 1 ou l'une des revendications suivantes, **caractérisé en ce que** les zones de paroi et/ou les parties de paroi (38, 39 et/ou 40, 41) recouvrant les extrémités de goupille de rotor sont agencées sur des côtés opposés.

15. Cylindre de fermeture selon la revendication 1 ou l'une des revendications suivantes, **caractérisé en ce que** les zones de paroi et/ou les parties de paroi (38, 39 et/ou 40, 41) officiant de couvercle arrivent respectivement au-dessus de la ligne médiane (7) du canal (4) à clé.

16. Cylindre de fermeture selon la revendication 15, **caractérisé en ce que** les zones de paroi et/ou les parties de paroi (38, 39 et/ou 40, 41) officiant de couvercle sont configurées de longueurs différentes dans le sens de l'axe longitudinal de la goupille afférente (12 et/ou 13) de rotor.

17. Cylindre de fermeture selon la revendication 1 ou l'une des revendications suivantes, **caractérisé en ce que** les zones de paroi et/ou les parties de paroi (38, 39 et/ou 40, 41) du rotor (3) recouvrant les extrémités de goupille (12, 13) enveloppent en forme de douille les extrémités et partent, dans le sens axial, en direction de la ligne médiane (7) du canal (4) à clé.

18. Combinaison d'un cylindre de fermeture selon la revendication 1 ou l'une des revendications suivantes et d'une clé plate afférente, **caractérisée en ce que** la clé plate (5) est dotée, en tant que clé profilée plate à nervures longitudinales, d'incisions et/ou profilage et/ou alésages borgnes.

19. Combinaison d'un cylindre de fermeture selon l'une des revendications 1 à 17 et d'une clé plate afférente, **caractérisée en ce que** la clé plate (5) est configurée en clé réversible qui, sur ses deux côtés larges, comporte des profilages et/ou évidements, entailles ou alésages bornes qui interagissent avec les goupilles (12, 13) de rotor.

20. Combinaison d'un cylindre de fermeture selon l'une des revendications 1 à 17 et d'une clé plate afférente, **caractérisée en ce que** la clé plate (5) est dotée des deux côtés de profilages et alésages borgnes et **en ce que** les zones terminales, tournées vers la clé plate (5), de goupilles (12, 13) de rotor sont recouvertes entièrement ou en partie par des couvercles, saillies, épaulements, nervures, rivets ou assimilés prévus dans le rotor (3) et formant matériellement corps monobloc avec le rotor du cylindre.
